# FASCICULE DE BREVET EUROPEEN

(11) **EP 0 401 146 B1**
(45) Date de publication et mention de la délivrance du brevet: **12.05.1993**
(21) Numéro de dépôt: 90470031.7
(22) Date de dépôt: 23.05.1990
(51) Int. Cl.: E01C 11/22

(54) **Moyens de liaison pour la jonction de deux pièces de voirie**
Verbindungsmittel zur Zusammenfügung zweier Teile einer Verkehrsfläche
Fastening means for joining two parts of a traffic area

(30) Priorité: 01.06.1989 FR 8907420
(43) Date de publication de la demande: 05.12.1990
(73) Titulaire: PONT-A-MOUSSON S.A., 54017 Nancy (FR)
(72) Inventeur: Hauer, Jean-Claude, F-54420 Saulxures Les Nancy (FR); Berthon, Francis, F-54340 Pompey (FR)
(74) Mandataire: Puit, Thierry

(56) Documents cités:
- EP-A- 0 224 095
- EP-A- 0 286 395
- DE-U- 8 006 377

## Description

La présente invention a pour objet un moyen de liaison pour la jonction de deux pièces de voirie adjacentes destinées à être posées sur une structure support comme par exemple les grilles caniveaux chaînées ou les trappes de fosses.

Dans les environnements tels que les aéroports, le trop plein des piscines, les sols des immeubles dans lesquels on utilise l'eau pour diverses opérations ou même les rues des villes ou les autoroutes, il est courant d'utiliser des caniveaux pour l'évacuation de l'eau. Ces caniveaux ont généralement une bordure coulée en béton sur laquelle on fixe deux longerons métalliques destinés à supporter les pièces de voirie.

Dans le cas de sol d'immeuble ou de trop plein de piscine, les pièces de voirie, par exemple des grilles, sont simplement posées les unes à côté des autres sur les longerons.

Dans le cas des aéroports, des bordures d'autoroutes ou des rues des villes, lorsque les pièces de voirie sont simplement posées sur les longerons, elles risquent d'en être soulevées et éjectées lors du passage d'un véhicule ce qui présente un réel danger.

Une solution au problème est de lier les pièces de voirie aux longerons qui les supportent. Mais, étant donné que lesdits longerons sont eux-mêmes fixés légèrement sur une structure en béton, ils ne peuvent reprendre une charge élevée. Cette solution est donc peu fiable.

Une autre solution couramment utilisée est de lier les pièces de voirie les unes aux autres.

Il est connu pour lier les pièces de voirie entre elles d'utiliser des moyens mécaniques tels que des vis de chaînage qui permettent de solidariser les deux pièces contiguës.

L'inconvénient de ce type de moyen de liaison réside dans la nécessité d'utiliser des éléments rapportés. De plus, les pièces de voirie étant généralement posées dans un environnement où s'accumulent poussières et crasses, les vis de chaînage se grippent et leur manoeuvre devient très difficile lorsqu'il est nécessaire de démonter les pièces pour intervenir sur le réseau.

Une autre solution consiste à utiliser des pièces de voirie dont les faces d'extrémités en contact avec les pièces voisines sont munies de doigts horizontaux également répartis.

D'un côté de la pièce, les doigts d'extrémité sont à un niveau supérieur à celui du doigt médian et c'est l'inverse de l'autre côté. Ainsi, lors du montage des pièces, les doigts supérieurs en vis-à-vis avec les doigts inférieurs, chaque doigt inférieur est retenu par le doigt supérieur correspondant de la pièce voisine.

L'inconvénient de ce type de moyen de liaison réside dans le fait que, pour monter ou démonter une pièce de voirie munie de tels moyens, il faut maintenir à la main deux pièces soulevées. Or une pièce moyenne pèse environ 40 kg.

On connaît également, par le document EP-A-0286 395, une structure d'assise destinée à être posée sur le sol en vue de faciliter le passage des piétons ou le transport de matériels ou équipements divers, cette structure étant constituée par une succession de bandes de roulement reliées entre-elles par des barrettes ; chaque barrette présente deux doigts saillants situés aux extrémités et qui, par un encliquetage du type bouton-pression, se trouvent engagés l'un dans une cavité équipant une bande de roulement et l'autre dans une cavité identique dont est munie la bande de roulement adjacente, assurant ainsi la jonction entre ces deux pièces.

Ce système de jonction du type bouton-pression convient pour des pièces en matière plastique mais présente l'inconvénient d'être impossible à mettre en oeuvre pour des pièces de voirie en fonte.

La présente invention a pour objet des moyens de liaison entre deux pièces de voirie qui permettent de s'affranchir de ces inconvénients.

La présente invention concerne plus particulièrement des moyens de liaison entre deux pièces de voirie adjacentes destinées à être posées sur une structure support, par exemple un caniveau d'écoulement ou un cadre de trappe à multivantaux, constitués par un élément déformable élastiquement aménagé sur l'une des pièces à relier et par un doigt saillant aménagé sur l'autre pièce, coopérant par encliquetage avec l'élément de la première pièce, l'élément déformable élastiquement étant un barreau fixé par un seul entretoisement à la première pièce, parallèlement à celle-ci et présentant au moins une extrémité libre, et le doigt saillant, solidaire de l'autre pièce, présentant un bourrelet qui est fixé perpendiculairement audit doigt saillant et dont le diamètre est plus large que la distance entre le barreau et une partie en vis-à-vis de la première pièce lorsque ledit doigt saillant est en position encliquetée entre cette partie et le barreau.

La présente invention concerne également une pièce présentant lesdits moyens de liaisons qui comporte à l'une de ses extrémités au moins un barreau déformable élastiquement et à l'extrémité opposée au moins un doigt saillant.

D'autres caractéristiques et avantages apparaîtront au cours de la description qui va suivre, donnée uniquement à titre d'exemple, faite en référence aux dessins annexés dans lesquels :
- la Fig. 1 est une vue de dessus d'un exemple de réalisation d'une pièce de voirie présentant les moyens de liaison selon l'invention ;
- la Fig. 2 est une vue en coupe 2-2 de la Fig. 1 ;
- la Fig. 3 est une vue de deux pièces de voirie liées par un exemple de réalisation des moyens de liaison selon l'invention.

Les moyens de liaison pour la jonction de deux pièces de voirie adjacentes destinées à être posées sur une structure support telle qu'un caniveau d'écoulement ou un cadre de trappe à multivantaux sont constitués par un élément déformable élastiquement par exemple un barreau rapporté ou monobloc avec la pièce de voirie et un doigt saillant, rapporté ou monobloc avec l'autre pièce, présentant un bourrelet dont la taille est supérieure à la distance entre le barreau élastique et le reste de la pièce, lorsque ledit barreau est en position de repos.

La liaison des deux pièces de voirie adjacentes s'effectue en encliquetant le doigt saillant de la première pièce entre le barreau élastique et le reste de la seconde pièce. Etant donné la taille du bourrelet dont est muni le doigt saillant, lorsque l'on présente ledit doigt dans l'intervalle libre entre le barreau et le reste de la pièce de la seconde pièce de voirie, le barreau se déforme laissant ainsi passer le bourrelet et reprend ensuite sa position de repos emprisonnant ainsi le doigt saillant de la première pièce entre le barreau et le reste de la seconde pièce de voirie.

En réalisant ainsi une liaison de chaque pièce, avec ses pièces adjacentes, on réalise un "chaînage" des pièces de voirie.

L'exemple de réalisation d'une pièce de voirie munie des moyens de liaison selon l'invention représentée Fig. 1 est une grille rectangulaire 1 constituée d'une série de barres transversales 2 liées entre elles par trois entretoises longitudinales, l'une centrale 3 et deux autres 4 et 5 à chaque extrémité.

A une extrémité de la grille, la dernière barre transversale 6 constituée en un matériau élastique n'est liée à sa barre adjacente que par l'entretoise centrale 3. Chacune de ses extrémités est donc libre et non liée à l'extrémité correspondante de la barre adjacente. La barre d'extrémité 6 est ainsi constituée de deux barreaux élastiques 6a, 6b.

Chaque extrémité 7, 8 des barreaux d'extrémité 6a, 6b présente un épaulement 9 sur la face supérieure.

L'extrémité opposée de la grille 1 présente deux doigts saillants longitudinaux 10, 11 dans le prolongement des entretoises 4 et 5.

Chaque doigt 10, 11 présente à son extrémité un bourrelet 12 faisant saillie vers le bas précédé d'une emboîture 13 ménagée sur sa face inférieure.

Le bourrelet 12 a une dimension longitudinale supérieure à la distance d entre l'extrémité libre des barreaux 6a, 6b et le reste de la grille 1.

L'emboîture 13 a une dimension légèrement supérieure à celle de l'épaulement 9 dont sont munies les extrémités 7 et 8 du barreau 6 de la grille.

La liaison de deux pièces adjacentes s'effectue en forçant les bourrelets 12 de la première pièce entre les barreaux élastiques 6a, 6b et le reste de la seconde pièce.

Les barreaux élastiques 6a, 6b se déforment dans le plan de la pièce pour laisser passer les bourrelets 12 de l'autre pièce puis reprennent leur position de repos emprisonnant ainsi lesdits bourrelets.

Lorsque la pièce est posée, l'épaulement dont sont munies les extrémités 7, 8 du barreau élastique de la première pièce s'emboîte dans l'emboîture 13 dont sont muni les doigts 10, 11 de la seconde pièce.

Ainsi chaque doigt de chaque grille est emprisonné sous la grille adjacente et on réalise ainsi un chaînage de toutes les grilles.

Les avantages de la présente invention sont les suivants :
- elle ne nécessite aucun élément rapporté ;
- toutes les pièces sont identiques ;
- il est impossible de placer les grilles à l'envers ;
- la mise en place est très simple et ne nécessite aucune manipulation particulière. Il suffit de positionner la grille et d'exercer un effort vertical, par exemple en frappant sur la grillepour la lier à la précédente ;
- le démontage d'une grille est simple. Il suffit, à l'aide d'un pied de biche par exemple, de déplacer les barreaux élastiques 6a, 6b jusqu'à ce que les bourrelets 12 puissent passer entre lesdits barreaux et le reste de la grille adjacente, puis de soulever la grille.
- le démontage ne peut être accidentel.

## Revendications

1. Moyens de liaison entre deux pièces de voirie adjacentes destinées à être posées sur une structure support, lesdits moyens de liaison étant constitués par un élément déformable élastiquement aménagé sur l'une des pièces à relier et par un doigt saillant aménagé sur l'autre pièce, coopérant par encliquetage avec l'élément de la première pièce, caractérisés en ce que l'élément déformable élastiquement est un barreau (6) fixé par un seul entretoisement à la première pièce, parallèlement à celle-ci et présentant au moins une extrémité libre, et en ce que le doigt saillant (10, 11), solidaire de l'autre pièce, présente un bourrelet (12) qui est fixé perpendiculairement audit doigt saillant et dont le diamètre est plus large que la distance entre le barreau (6) et une partie en vis-à-vis de la première pièce lorsque ledit doigt saillant (10, 11) est en position encliquetée entre cette partie et le barreau (6).

2. Moyens de liaison suivant la revendication 1, caractérisés en ce que le barreau déformable élastiquement (6) est situé à une extrémité de la première pièce.

3. Pièce de voirie présentant les moyens de liaison selon les revendications 1 et 2, caractérisée en ce que le barreau déformable élastiquement (6) est fixé à l'une des extrémités de la pièce de voirie (1) et que le doigt saillant (10, 11) l'est à l'extrémité opposée.

4. Pièce de voirie selon la revendication 3 caractérisée en ce que le barreau élastique (6) est un barreau transversal et le doigt (10, 11) fait saillie dans le sens longitudinal.

5. Pièce de voirie selon les revendications 3 et 4 caractérisée en ce qu'elle est constituée d'une série de barres (2) liées par trois entretoises, l'une (3) au centre, les autres (4, 5) à chaque extrémité, la barre d'extrémité (6) n'étant liée à sa barre voisine que par l'entretoise centrale (3).

6. Pièce de voirie selon les revendications 3 à 5 caractérisée en ce qu'elle est munie, à son extrémité opposée à celle de la barre liée aux autres uniquement par l'entretoise centrale (3) de deux doigts horizontaux (10, 11) parallèles perpendiculaires aux barres dans le prolongement des entretoises d'extrémités (4, 5).

7. Pièce de voirie selon la revendication 5 caractérisée en ce que les deux extrémités libres de la barre d'extrémité (6) présentent un épaulement (9) sur leur face supérieure.

8. Pièce de voirie selon la revendication 6 caractérisée en ce que les doigts (10, 11) sont munis à leur extrémité libre d'un bourrelet (12) faisant saillie vers le bas précédé d'une emboîture (13) sur leur face inférieure.

## Patentansprüche

1. Verbindungseinrichtungen zwischen zwei benachbarten Verkehrswegteilen, die dazu bestimmt sind, auf eine Tragstruktur gesetzt zu werden, wobei die genannten Verbindungseinrichtungen aus einem elastisch verformbaren Element gebildet sind, das auf einem der zu verbindenden Teile ausgebildet ist, und aus einem vorspringenden Finger gebildet sind, der auf dem anderen Teil ausgebildet ist, wobei er durch Einklinken mit dem Element des ersten Teils zusammenwirkt, dadurch gekennzeichnet, daß das elastisch verformbare Element ein Gitterstab (6) ist, der durch eine einzige Einkerbung am ersten Teil parallel zu jener oder wenigstens ein freies Ende aufweisend befestigt ist, und das der vorspringende Finger (10, 11), der mit dem anderen Teil verbunden ist, einen Wulst (12) aufweist, der senkrecht zu dem vorspringenden Finger befestigt ist, und dessen Durchmesser breiter ist als der Abstand zwischen dem Gitterstab (6) und einem Bereich gegenüber dem ersten Teil, wenn der vorspringende Finger (10, 11) in Einklinkstellung ist, zwischen diesem Bereich und dem Gitterstab (6).

2. Verbindungseinrichtungen nach Anspruch 1, dadurch gekennzeichnet, daß der elastisch verformbare Gitterstab (6) an einem Ende des ersten Teils angeordnet ist.

3. Verkehrswegteil, das die Verbindungseinrichtungen gemäß den Ansprüchen 1 und 2 aufweist, dadurch gekennzeichnet, daß der elastisch verformbare Gitterstab (6) an einem der Enden des Verkehrswegteils (1), und daß der vorspringende Finger (10, 11) am anderen Ende befestigt ist.

4. Verkehrswegteil nach Anspruch 3, dadurch gekennzeichnet, daß der elastische Gitterstab (6) ein Querstab ist, und der Finger (10, 11) in Längsrichtung vorspringt.

5. Verkehrswegteil nach Anspruch 3 und 4, dadurch gekennzeichnet, daß er gebildet ist aus einer Mehrzahl von Stäben (2), die durch drei Stege verbunden sind, wobei einer (3) in der Mitte und die beiden anderen (4, 5) an jedem Ende angeordnet sind, wobei der Endstab (6) nur mit dem Mittensteg (3) mit dem benachbarten Stab verbunden ist.

6. Verkehrswegteil gemäß den Ansprüchen 3 bis 5, dadurch gekennzeichnet, daß es an seinem Ende, das dem Ende des Stabes gegenüberliegt, der mit den anderen nur durch den Mittensteg (3) verbunden ist, mit zwei horizontalen Fingern (10, 11) versehen ist, die parallel und senkrecht zu den Stäben in der Verlängerung der Endstege (4, 5) verlaufen.

7. Verkehrswegteil nach Anspruch 5, dadurch gekennzeichnet, daß die freien Enden des Endstabes (6) eine Schulter (9) auf ihrer Oberseite aufweisen.

8. Verkehrswegteil nach Anspruch 6, dadurch gekennzeichnet, daß die Finger (10, 11) an ihrem freien Ende mit einem Wulst (12) versehen sind, der nach unten vorspringt, wobei ihnen eine Aufnahme oder Einschließung (13) an ihrer Unterseite vorhergeht.

## Claims

1. Connection means between two adjacent cover members designed to be laid on a supporting structure, the said connection means comprising an elastically deformable member provided on one of the members to be connected and a projecting finger provided on the other member, which clips onto the member on the first cover member, characterised in that the elastically deformable member is a bar (6) attached to the first cover member by a single strut, parallel thereto, and having at least one free end, and in that the projecting finger (10, 11) integral with the other cover member has a boss (12) which is fixed perpendicularly to the said projecting finger and whose diameter is greater than the distance between the bar (6) and an opposite part of the first cover member when the said projecting finger (10, 11) is clipped in a position between this part and the bar (6).

2. Attachment means according to claim 1, characterised in that the elastically deformable bar (6) is located at one end of the first cover member.

3. A cover member having connection means according to claims 1 and 2, characterised in that the elastically deformable bar (6) is fixed to one of the ends of the cover member (1) and in that the projecting finger (10, 11) is at the opposite end.

4. A cover member according to claim 3, characterised in that the elastic bar (6) is a transverse bar and the finger (10, 11) projects in the longitudinal direction.

5. A cover member according to claims 3 and 4 characterised in that it comprises a series of bars (2) linked by three struts, 1 (3) in the centre, the others (4, 5) at each end, the end bar (6) being only attached to its adjacent bar by means of the central strut (3).

6. A cover member according to claims 3 to 5 characterised in that it is provided at its end opposite the end at which the bar is attached to the others solely by means of the central strut (3) with two horizontal fingers (10, 11) perpendicularly parallel to the bars in an extension of the end struts (4, 5).

7. A cover member according to claim 5, characterised in that the two free ends of the end bar (6) have a shoulder (9) on the upper side.

8. A cover member according to claim 6, characterised in that the fingers (10, 11) are provided at their free ends with an boss (12) which projects downwards and is preceded by a recess (13) on their lower sides.
